# FASCICULE DE BREVET EUROPEEN

(11) **EP 0 865 916 B1**
(45) Date de publication et mention de la délivrance du brevet: **21.11.2001**
(21) Numéro de dépôt: 98400125.5
(22) Date de dépôt: 22.01.1998
(51) Int. Cl.: B41F 21/00, B41F 7/06

(54) **Trieur à compartiments indexés**
Tasche mit indexierten Fächern
File with indexed compartments

(30) Priorité: 21.03.1997 FR 9703465
(43) Date de publication de la demande: 23.09.1998
(73) Titulaire: ARIANEX SYSTEMES, F-27300 Bernay (FR)
(72) Inventeur: Gerriet, Jacques, 27380 Fleury sur Andelle (FR)
(74) Mandataire: Peuscet, Jacques

(56) Documents cités:
- DE-C- 494 596
- GB-A- 188 701 070
- GB-A- 191 208 418

## Description

L'invention concerne les trieurs à compartiments indexés. Sous le terme de trieurs, l'invention couvre les trieurs de courrier, les parapheurs, les intercalaires, ou autres produits équivalents, qu'ils soient à compartiments, à positions, ou à onglets, et qu'ils soient indexés sur le grand côté ou sur le petit côté.

Usuellement, un trieur se compose de compartiments indexés tenus dans une couverture rigide constituée d'une partie avant et d'une partie arrière. Généralement, à l'extérieur de la partie avant, est disposée une bande d'indexation portant des indications lisibles pour le repérage rapide des index correspondant aux compartiments. Cette bande peut être collée à l'extérieur sur la partie avant de la couverture. Elle peut aussi être placée à l'intérieur du trieur, sous la partie avant de la couverture lorsque celle-ci est munie de fenêtres. Dans ce cas, la couverture est doublée, en arrière des fenêtres, par une bande rectangulaire plus large que les fenêtres, collée de préférence sur trois côtés, les deux côtés longitudinaux et le côté transversal inférieur, en laissant libre le côté transversal supérieur pour permettre l'insertion de la bande d'indexation, tel que décrit dans le brevet DE-C-494 596.

Un premier inconvénient de ce type de trieur est que l'insertion de la bande d'indexation, et son remplacement, ne sont pas aisés, et imposent une certaine rigidité pour la bande d'indexation, ce qui élève son coût.

Un deuxième inconvénient de ce type de trieur est lié à la position de la bande d'indexation, qui n'est lisible que lorsque le trieur est fermé. Si, après avoir ouvert le trieur à un index, l'utilisateur veut avoir accès à une autre information dans le trieur, il doit refermer le trieur pour repérer l'index correspondant et rouvrir le trieur.

Il est connu par le brevet GB-A-08418 un livre comprenant une bande d'indexation pour le repérage d'indicateurs sur les feuilles du livre, ladite bande étant imprimée sur une feuille, qui est reliée au dos du livre et repliée entre les feuilles du livre et la couverture arrière du livre, de façon à pouvoir être dépliée vers l'extérieur et être lisible lorsque le livre est ouvert. Le brevet GB-A-01070 propose également une feuille d'indexation pliable fixée entre les feuilles d'un livre et sa couverture arrière.

Un premier but de l'invention est de proposer un trieur évitant les inconvénients précités, c'est-à-dire ne nécessitant pas la fermeture du trieur entre deux consultations successives de son contenu, et ne présentant pas de difficulté d'insertion pour la bande d'indexation, tout en permettant d'utiliser le trieur avec indexation sur le grand côté, sur le petit côté, ou sur les deux côtés à la fois.

L'invention a pour objet un trieur à compartiments indexés, à couverture rigide constituée d'une partie avant et d'une partie arrière, portant une bande d'indexation pour repérage des index correspondant aux compartiments, caractérisé en ce que la couverture porte un volet, articulé sur l'un des bords libres de la couverture, et dépliable de façon à être visible lorsque le trieur est ouvert, le volet portant la bande d'indexation de façon à permettre le repérage rapide des index correspondant aux compartiments lorsque le trieur est ouvert, ledit volet étant repliable contre la couverture de façon à permettre la lecture de ladite bande en position fermée du trieur.

Selon d'autres caractéristiques :
- le volet est venu de matière avec la couverture et replié contre la couverture ;
- le volet est rapporté et fixé à la couverture.
- le volet est articulé sur le bord latéral de la partie avant de la couverture.
- le volet est articulé sur le bord supérieur de la partie arrière de la couverture.
- le volet comporte des fenêtres derrière lesquelles est placée la bande d'indexation.
- le volet est doublé par une pochette disposée entre le volet et la partie de la couverture qui le porte, et dont le grand côté, adjacent au bord d'articulation du volet sur la couverture, est ouvert pour l'insertion de la bande d'indexation

D'autres caractéristiques ressortent de la description qui suit faite avec référence aux dessins annexés, sur lesquels :
- la figure 1 est une vue à plat d'un trieur selon l'invention indexé sur le grand côté en position fermée ;
- la figure 2 est une vue à plat du trieur de la figure 1 avec son volet rabattu ;
- la figure 3 est une vue à plat du trieur de la figure 1 en position ouverte et avec le volet rabattu ;
- la figure 4 est une vue à plat, en position ouverte d'un trieur indexé sur le petit côté, avec son volet rabattu.

Le trieur 1 représenté sur la figure 1 comporte une couverture dont seule la partie avant 2 est visible. Cette couverture a les dimensions extérieures rectangulaires représentées sur la figure 1. La couverture est articulée sur le côté gauche 3. Elle porte, articulé sur son côté droit 4, un volet rectangulaire dépliable 5, muni de fenêtres 6. Les fenêtres 6 sont disposées du haut en bas du volet 5, et sont en nombre égal à celui des compartiments intérieurs du trieur 1, c'est-à-dire à celui des index correspondants. En arrière des fenêtres 6, au dos du volet 5, est disposée une bande d'indexation 7 (figure 2) qui est logée dans une pochette constituée au moyen d'une bande 8 rectangulaire collée au dos du volet sur trois côtés, les deux petits côtés transversaux et le grand côté longitudinal proche du bord libre du volet 5. Le côté longitudinal de la bande 8, adjacent au bord 4 de la couverture sur lequel s'articule le volet 5 est laissé libre pour l'insertion de la bande d'indexation 7.

L'insertion de la bande d'indexation 7 est réalisée facilement après que le volet 5 a été déplié, comme le montre la figure 2.

Sur la figure 3, le trieur 1 est représenté ouvert, la partie avant de la couverture 2 ayant été ouverte par pivotement sur son bord 3, et le volet 5 ayant été déplié par pivotement sur le bord 4 de la couverture. Sur le grand côté droit sont disposés les index 9, correspondant chacun à un compartiment du trieur 1, et à une fenêtre 6 placée en regard de l'index. Ainsi, lorsque le trieur 1 est ouvert et le volet 5 déplié, chaque fenêtre 6 se trouve en regard d'un index 9 et dans chaque fenêtre 6 est lisible l'indication du contenu du compartiment correspondant à l'index.

Sur la figure 3, le volet 5 peut être placé sur la partie avant de la couverture 2 et articulé sur son bord gauche 4, comme représenté, ou bien il peut être placé sous la partie arrière de la couverture et articulé sur le bord proche des index 9.

Sur la figure 4, le trieur 1 est indexé sur son petit côté, c'est-à-dire que les index 10 sont placés en haut, près du petit côté 11 de la partie arrière de la couverture. Le volet 12 est articulé sur le petit côté 11, et chaque fenêtre 13 se trouve en regard d'un index 10. Le volet 12 est replié derrière la partie arrière de la couverture lorsque le trieur n'est pas utilisé.

La disposition d'un volet 5 et d'un volet 12 est envisageable pour un trieur indexé à la fois sur le grand côté et sur le petit côté.

Le volet 5 ou 12 est articulé sur un bord de la couverture 2 du trieur 1. Il peut être venu de matière avec la couverture et replié après rainage par exemple. Il peut aussi être rapporté et collé, par exemple, sur le bord de la couverture 2.

Enfin tout élément du trieur décrit peut être remplacé par un équivalent technique sans sortir du cadre de l'invention, tel que defini par les revendications suivantes.

## Revendications

1. Trieur à compartiments indexés, à couverture rigide constituée d'une partie avant (2) et d'une partie arrière, portant une bande (7) d'indexation pour repérage des index correspondant aux compartiments, **caractérisé en ce que** la couverture porte un volet (5), articulé sur l'un des bords libres de la couverture, et dépliable de façon à être visible lorsque le trieur est ouvert, le volet (5) portant la bande (7) d'indexation de façon à permettre le repérage rapide des index (9) correspondant aux compartiments lorsque le trieur est ouvert, ledit volet (5) étant repliable contre la couverture de façon à permettre la lecture de ladite bande (7) en position fermée du trieur.

2. Trieur selon la revendication 1, **caractérisé en ce que** le volet (5) est venu de matière avec la couverture et replié contre la couverture.

3. Trieur selon la revendication 1, **caractérisé en ce que** le volet (5) est rapporté et fixé à la couverture.

4. Trieur selon la revendication 1, **caractérisé en ce que** le volet (5) est articulé sur le bord latéral (4) de la partie avant (2) de la couverture.

5. Trieur selon la revendication 1, **caractérisé en ce que** le volet (5) est articulé sur le bord supérieur de la partie arrière de la couverture.

6. Trieur selon la revendication 2, **caractérisé en ce que** le volet (5) comporte des fenêtres (6) derrière lesquelles est placée la bande (7) d'indexation.

7. Trieur selon la revendication 6, **caractérisé en ce que** le volet (5) est doublé par une pochette (8) disposée entre le volet et la partie de la couverture qui le porte, et dont le grand côté, adjacent au bord d'articulation du volet sur la couverture, est ouvert pour l'insertion de la bande (7) d'indexation.

## Claims

1. File with indexed compartments, with a rigid cover consisting of a front part (2) and a back part, having an index strip (7) for locating the labels corresponding to the compartments, **characterized in that** the cover has a flap (5) hinged to one of the free edges of the cover and able to be unfolded so as to be visible when the file is open, the flap (5) carrying the index strip (7) in such a way as to enable rapid location of the labels (9) corresponding to the compartments when the file is open, and the said flap (5) being able to be folded against the cover in such a way as to enable the said strip (7) to be read when the file is in the closed position.

2. File according to Claim 1, **characterized in that** the flap (5) is made in one piece with the cover and is folded against the cover.

3. File according to Claim 1, **characterized in that** the flap (5) is added and fixed to the cover.

4. File according to Claim 1, **characterized in that** the flap (5) is hinged to the lateral edge (4) of the front part (2) of the cover.

5. File according to Claim 1, **characterized in that** the flap (5) is hinged to the upper edge of the back part of the cover.

6. File according to Claim 2, **characterized in that** the flap (5) comprises windows (6) behind which the index strip (7) is placed.

7. File according to Claim 6, **characterized in that** the flap (5) is lined with a pocket (8) arranged between the flap and that part of the cover which carries it, its long side, adjacent to the edge where the flap is hinged to the cover, being open for insertion of the index strip (7).

## Patentansprüche

1. Mappe mit indizierten Fächern mit einem starren Deckel, der aus einem vorderen Teil (2) und einem hinteren Teil besteht und einen Indexstreifen (7) zum Auffinden der Indizes trägt, die den Fächern entsprechen, **dadurch gekennzeichnet, dass** der Deckel eine Klappe (5) trägt, die an einem der freien Ränder des Deckels angelenkt und derart aufklappbar ist, dass sie bei geöffneter Mappe sichtbar ist, wobei die Klappe (5) den Indexstreifen (7) trägt, um ein schnelles Auffinden der den Fächern entsprechenden Indizes (9) zu ermöglichen, wenn die Mappe geöffnet ist, und wobei die Klappe (5) gegen den Deckel derart umklappbar ist, dass der Streifen (7) bei geschlossener Mappe lesbar ist.

2. Mappe gemäß Anspruch 1, **dadurch gekennzeichnet, dass** die Klappe (5) und der Deckel aus einem Stück bestehen, wobei die Klappe gegen den Deckel umgeklappt ist.

3. Mappe gemäß Anspruch 1, **dadurch gekennzeichnet, dass** die Klappe (5) an dem Deckel angebracht und dort befestigt ist.

4. Mappe gemäß Anspruch 1, **dadurch gekennzeichnet, dass** die Klappe (5) an der Seitenkante (4) des vorderen Teils (2) des Deckels angelenkt ist.

5. Mappe gemäß Anspruch 1, **dadurch gekennzeichnet, dass** die Klappe (5) an der oberen Kante des hinteren Teils des Deckels angelenkt ist.

6. Mappe gemäß Anspruch 2, **dadurch gekennzeichnet, dass** die Klappe (5) Fenster (6) aufweist, hinter welchen der Indexstreifen (7) angeordnet ist.

7. Mappe gemäß Anspruch 6, **dadurch gekennzeichnet, dass** die Klappe (5) von einem Täschchen (8) unterlegt ist, welches zwischen der Klappe und dem Teil des Deckels, der diese trägt, angeordnet ist, und dessen an die Anlenkkante der Klappe an dem Deckel angrenzende Längsseite offen ist, um den Indexstreifen (7) einzuführen.
